# EUROPÄISCHE PATENTANMELDUNG

(11) **EP 0 937 659 A1**
(43) Veröffentlichungstag der Anmeldung: **25.08.1999**
(21) Anmeldenummer: 99103279.8
(22) Anmeldetag: 19.02.1999
(51) Int. Cl.: B65D 90/24

(54) **System zum Abdichten von Räumen**

(30) Priorität: 21.02.1998 DE 19807415; 12.06.1998 DE 19826165
(71) Anmelder: Maichen, Wolfgang, 87700 Memmingen (DE)
(72) Erfinder: Maichen, Wolfgang, 87700 Memmingen (DE)
(74) Vertreter: Pfister, Helmut, Dipl.-Ing.

(57) **Zusammenfassung**

Zur Versiegelung eines Tankraumes wird ein System, bestehend aus Folie (2), Hebevorrichtung (3), Transportrollenbrett (5) und Auflageplatte (6) verwendet. Dabei wird der Tank (4) mit Hilfe der Hebevorrichtung angehoben, daraufhin das Transportrollenbrett und die Auflageplatte untergeschoben, auf denen die Tankfüße (40) des Tankes ruhen. So läßt sich der Tank im Tankraum verschieben und die Folie im Tankraum verlegen und verschweißen. Des Weiteren betrifft die Erfindung eine Polyvinylchlorid(PVC)-Folie als Abdichtmittel und die Verwendung eines Preßluftkissens (30) zum Anheben von Tanks.

## Beschreibung

Die Erfindung betrifft ein System für das Anbringen der Abdichtung an Flächen und/oder Räumen mit Tanks oder dergleichen mit gefährlichem Inhalt, insbesondere Heizöltanks, wobei der Tank auf Standfüßen oder dergleichen gelagert ist.

Heizöltanks werden in der Regel in gesonderten Räumen, im Keller von Wohnhäusern oder beispielsweise auch unter Gärten, Straßen oder dergleichen verlegt. Da bei einem Auslaufen des Heizöls schwere Schäden für die Umwelt entstehen, insbesondere das Grundwasser schon durch geringste Mengen Heizöl unbrauchbar wird, müssen die Tankräume entsprechend versiegelt werden. Eine solche Versiegelung muß auch insbesondere nachträglich oder als Erneuerung möglich sein, das heißt, der Versiegelungsvorgang erfolgt bei eingebautem Tank.

Heizöltanks sind in der Regel sehr schwer. Auch ein entleerter Tank in der Größe, wie sie für ein normales Wohnhaus üblich ist, wiegt etwa 600 kg.

Bisher war es üblich, den Tankraum beispielsweise mit einer flüssigkeitsundurchlässigen Farbe zu streichen, wobei allerdings die Farbe verwittert oder altert und regelmäßig erneuert werden muß.

Ein besonderes Problem stellt der Boden des Tankraumes dar, der einerseits die größte Gefahr des Durchsickerns des Heizöles bietet, und andererseits dadurch, daß der Heizöltank mit Füßen auf ihm steht, am schwersten abzudichten ist. Bisher wurde das Problem dadurch gelöst, daß die Farbe einfach auf den Fußboden geleert wurde. Bei diesem Vorgehen bleibt allerdings insbesondere der Raum unter den Tankfüßen unversiegelt und es kann auch kaum gewährleistet werden, daß der ganze Bodenbereich unter dem Tank zuverlässig abgedichtet ist.

Aus der deutschen Patentschrift 38 34 654 ist ein Verfahren zum nachträglichen Abdichten einer Ölauffangwanne bekannt. Hierbei wird eine vorkonfektionierbare Niederdruckpolyäthylenfolie unter den Öltank gelegt. Das vorgeschlagene Material zeichnet sich durch verhältnismäßig große Steifheit aus, weswegen für den Einbau dieser Folie unter dem Tank ein großer Aufwand zu betreiben ist, der Tank ist verhältnismäßig hoch anzuheben. Daraus resultiert ein enormer Aufwand für das Hebezeug und die Sicherung des Tanks vor einem unbeabsichtigten Umfallen.

Die Erfindung hat es sich zur Aufgabe gemacht, das Abdichten von Räumen oder Flächen, wo gefährliche Stoffe, insbesondere das Grundwasser bedrohende Stoffe wie Heizöl, Benzin oder Chemikalien gelagert sind, derart zu verbessern, daß eine Abdichtung, auch eine nachträgliche Abdichtung, sicherer, einfacher, schneller und/oder kostengünstiger bewirkt werden kann.

Zur Lösung dieser Aufgabe geht die Erfindung aus von einem System wie oben beschrieben und schlägt folgendes vor: Eine die Fläche und/oder den Raum auskleidende Folie, eine Hebevorrichtung für den Tank, ein Transportrollenbrett für die Tankfüße und eine Auflageplatte für das Transportrollenbrett, die auf dem Boden oder auf der Folie aufliegt.

Mit Hilfe der Hebevorrichtung, dem Transportrollenbrett und der Auflageplatte ist es nun möglich, den Tank innerhalb des sehr begrenzten Tankraumes so zu bewegen, daß die zum System gehörende Folie unter den Tankfüßen verlegt werden kann. Durch die Verwendung einer Folie ist auch sichergestellt, daß der gesamte Bereich unter dem Tank ausgekleidet ist.

Durch diesen Vorschlag wird erreicht, daß die Abdichtung sicher und einfach in den Tankraum einbaubar ist. Durch die vorgeschlagene Ausgestaltung wird die Gefahr einer Zerstörung oder Beschädigung der empfindlichen Folie beim Einbau vermieden. Daraus resultiert ein sicheres Abdichten des Tankraumes.

Bei der bevorzugten Ausführungsform der Erfindung weist das Transportrollenbrett für die Tankfüße mehrere, vorzugsweise vier, Kugelrollen an seiner Unterseite auf. Diese Punktkugellager sind extrem leichtgängig, so daß auch das verhältnismäßig hohe Gewicht des Tankes (bis zu mehreren Tonnen) mit geringem Aufwand bewegt werden kann.

Vorteilhaft ist es, wenn je ein Transportrollenbrett für je einen Tankfuß vorgesehen ist. So können die einzelnen Transportrollenbretter relativ klein gehalten werden und einzeln unter die Tankfüße geschoben werden. Das ist insbesondere deshalb von Vorteil, weil der Raum zwischen Tank und Tankraumwand sehr knapp bemessen ist.

Die Erfindung sieht vorteilhafterweise eine Auflageplatte für das Transportrollenbrett vor, die aus Metall gefertigt ist. Die Auflageplatte liegt in Gebrauchsstellung unter dem Transportrollenbrett und weist eine plane Oberfläche auf, auf der das Transportrollenbrett leicht läuft.

Es ist günstig, wenn die Auflageplatte im wesentlichen rechteckig ist und in ihrer Auflagefläche etwas größer als das Transportrollenbrett ist. Daraus resultiert eine ausreichende Verschiebbarkeit des Transportrollenbrettes bzw. des Tankes, so daß ein Arbeiten unter dem Tank oder beispielsweise auch an den Seitenwänden des Tankraumes zum Befestigen der Abdichtungsfolie möglich wird.

Um zu verhindern, daß das Transportrollenbrett von der Auflageplatte gleitet, ist es günstig, wenn dessen Rand an allen Seiten umgebördelt ist. So wird die Beweglichkeit des Transportrollenbrettes begrenzt.

Vorteilhafterweise ist für jedes Transportrollenbrett eine Auflageplatte vorgesehen.

Die Auflageplatte verhindert, daß die bereits verlegte Folie, auf der die Tankfüße mit Hilfe des Transportrollenbrettes bewegt werden müssen, durch das Transportrollenbrett beschädigt wird. Da Auflagepunkte bestehen, sind die Druckbelastungen unter Umständen so groß, daß die Folie von kleinen Steinen oder Rauhigkeiten durchstoßen wird. Zu diesem Zweck liegt die Auflageplatte zwischen Transportrollenbrett und Folie, so daß die Rollen gar nicht mit der Folie in Berührung kommen. Außerdem wird die Druckbelastung durch die Fläche der Auflageplatte soweit abgesenkt, daß keine Verletzung der Folie zu befürchten ist. Ein weiterer Vorteil liegt darin, daß eventuelle Schmutzteile, wie Farbreste, Mörtel oder Putz, die sich in der Regel unterhalb des Tankes befinden, nicht in die Transportrollenkugellager geraten können und die freie Beweglichkeit des Transportrollenbrettes behindern. So wird auch die Lebensdauer des Transportrollenbrettes erhöht.

Zur leichteren Bedienbarkeit sind die Auflageplatten mit einem seitlichen Handgriff versehen, so daß sie ohne Probleme unter das Transportrollenbrett geschoben werden können.

Es hat sich als günstig herausgestellt, wenn die Folie als eine Polyvinylchlorid (PVC-)Folie ausgestaltet ist.

Diese Art von Folien sind preisgünstig herzustellen, sehr stabil und insbesondere resistent gegen Heizöl. Sie lassen sich leicht verarbeiten und verschweißen, so daß eine sichere Versiegelung des Tankraumes erreicht werden kann.

Bei einer der bevorzugten Ausgestaltungen der Erfindung ist vorgesehen, daß die Folie rückseitig mit einem Vlies kaschiert ist. Durch eine solche Ausgestaltung wird erreicht, daß auf der dem Boden zugewandten Seite eine elastische Schicht zum Angleichen an Bodenrauhigkeiten und Unebenheiten besteht. Hierdurch wird auch die Gefahr vermindert, daß spitze Gegenstände, zum Beispiel Steinchen oder dergleichen, die auf dem Boden liegen, die Folie durchstechen.

Die Erfindung schließt auch ein Verfahren zum Abdichten von Flächen oder Räumen mit Tanks ein, wie oben erwähnt, und schlägt die Abfolge folgender Schritte vor:

Zuerst wird der Tank mindestens an einem Tankfuß angehoben, wobei vorteilhafterweise die Hebevorrichtung, beispielsweise in Form eines Preßluftkissens, zur Verwendung kommt. Das Preßluftkissen wird dabei unter den Tank gelegt und von außen solange aufgepumpt, bis sich der Tankfuß vom Boden löst. Als Hebevorrichtung können auch andere bekannte Mittel eingesetzt werden, zum Beispiel ein Wagenheber, ein Flaschenzug oder ein Kran.

Je nach Ausgestaltung des Tanks kann es ausreichend sein, den Tank mit einem oder auch mit mehreren Preßluftkissen anzuheben. Die Verwendung von mehreren Kissen vermeidet dabei die Gefahr, daß der Tank beim Anheben umgeworfen wird.

Es ist hierbei zu beachten, daß der Tank ca. im Abstand von je 60 cm einen Fuß oder eine Stütze aufweist. Die Hebekissen sind derart ausgestaltet, daß sie in den verbleibenden freien Raum eingelegt werden.

Als nächster Schritt wird günstigerweise die Folie unter dem angehobenen Tankfuß ausgebreitet, wodurch nun auch eine zuverlässige Abdichtung unterhalb des Tankfußes erreicht wird.

Als nächster Schritt erfolgt nun vorteilhafterweise das Abstellen des Tankes bzw. des Tankfußes auf dem Transportrollenbrett, wobei vorher die Auflageplatte unter dem Transportrollenbrett verlegt wird. Die Umbördelung der Auflageplatte braucht dabei nicht besonders hoch zu sein, so daß diese auch beim Unterschieben nicht stört.

Vorteilhafterweise werden die Folienstücke vorkonfektioniert und sodann am Boden bzw. an der Wand verlegt und verschweißt. Das Vorkonfektionieren der Folienstücke erfolgt nach dem Ausmessen des Tankraumes und kann schon in der Werkstatt vorgenommen werden, was das Arbeiten wesentlich vereinfacht. Beim Verlegen am Boden bzw. der Wand kommt dann das Transportrollenbrett mit der Auflageplatte zum Einsatz, so daß auch in einem knapp bemessenen Zwischenraum zwischen Tank und Tankraumwand ein Arbeiten möglich ist. Insbesondere müssen die Folienstücke für die Wand mit Spezialdübeln und -schrauben befestigt werden.

Dazu wird günstigerweise der Tank mit Hilfe eines Preßluftkissens angehoben, beispielsweise an einer Seite, so daß jeweils unter zwei abgehobenen Tankfüßen Transportrollenbretter untergeschoben werden, die dann auf den Auflageplatten ruhen. Das Anheben des Tankes, der vorzugsweise vorher entleert wurde und von seinen Zu- und Ableitungen abgekoppelt wurde, wird dann auf der anderen Seite wiederholt und auch hier Transportrollenbretter und Auflageplatten untergeschoben. Nun ist der ganze Tank auf den Transportrollenbrettern im Tankraum verschiebbar.

Die Maße der Auflageplatten werden vorteilhafterweise so gewählt, daß der Tank im Tankraum optimal verschiebbar ist, das heißt, er soll sich von einer Wand an die andere Wand schieben lassen, so daß als Arbeitsraum, zwischen Tankraumwand und Tank, ein maximal großer Spalt entsteht.

Die Erfindung umfaßt weiter vorteilhafterweise die Verwendung eines Transportrollenbrettes zum Verschieben eines Tankes, insbesondere zur Montage einer Abdichtung in einem auch engen Raum. Optimal wird die Verwendung des Transportrollenbrettes in der Kombination mit dem übrigen System, bestehend aus der vorkonfektionierten Folie, der Hebevorrichtung und den umgebördelten Auflageplatten.

Die Erfindung schließt auch eine Folie zum Abdichten eines Tankraumes ein, wobei vorgeschlagen wird, diese Folie mindestens teilweise aus Polyvinylchlorid (PVC) auszubilden. Die vorgeschlagene (PVC-)Folie entspricht in ihren Eigenschaften der Stoffnorm DIN 16937. Das Material weist zum Beispiel eine Dichte von ca. 1,32 g/cm³, eine Reißfestigkeit von ca. 17 N/mm², sowie eine Reißdehnung von ca. 350 % auf. Der Schutzbereich erstreckt sich aber auch auf Folien mit einer anteiligen Beimengung von PVC, zum Beispiel als Lage in einer Mehrschichtfolie oder als Einmengprodukt (zum Beispiel als Granulat) in Verbund- oder Mehrstofffolien. Verglichen mit dem Material, welches aus dem Stand der Technik bekannt ist, besitzt PVC den Vorteil, daß es sehr geschmeidig ist und gut aufrollbar und so auch leichter abrollbar und unter dem auch minimal angehobenen Tank leicht verlegbar ist. Das weiche PVC-Material leistet daher einen großen Beitrag für ein sicheres Abdichten der Räume, da der Aufwand für die Vorbereitung des Raumes reduziert werden kann, da keine so aufwendigen Hebemittel für den Tank notwendig sind. Gleichzeitig ist sichergestellt, daß das Material beim Auslegen gegenüber den bekannten spröden Materialien nicht bricht oder beim Einbau leidet. Gleichzeitig bietet der Kunststoff Polyvinylchlorid beim Verarbeiten, also beim Schweißen oder Verkleben, Vorteile aufgrund der einfachen Werkzeuge, die zu deren Verbindung einzusetzen sind. Amorphe Kunststoffe, wie zum Beispiel Weich-PVC oder PVC, können mit einem Lösungsmittel, zum Beispiel Tetrahydrofuran verschweißt werden. Nach dem Verdampfen des Lösungsmittels ist eine feste Verschweißung entstanden, die ausreichend dicht ist. Durch ein solches Verfahren ist ein aufwendiges Heißverschweißen, wie es zum Beispiel bei Polyäthylenfolien einzusetzen ist, vermeidbar. Hieraus resultiert bei der Verarbeitung der Polyvinylchloridfolien gerade in Tankräumen, wo immer eine gewisse Brandgefahr besteht, ein enormer Vorteil, da der Einsatz einer großen Wärmequelle zum Fügen der Folien nicht notwendig ist.

Darüber hinaus sind Folien aus Polyvinylchlorid dicht gegenüber einer Vielzahl flüssiger Stoffe wie Benzin, Kerosin, Heizöl, Dieselöl, alipathische Aldehyde, wässrige Lösungen organischer Säuren (Carbonsäuren) bis 10 oder 20%, Mineralsäuren bis 20% sowie sauer hydrolysierende Salze in wässriger Lösung (pH-Wert<6) und Lösungen anorganischer nicht oxidierender Salze mit einem pH-Wert zwischen 6 und 8. Des weiteren ist Polyvinylchlorid als Folienstoff, zum Beispiel im Zusammenhang mit Motorengetriebe- und Hydraulikölen, einsetzbar und bietet einen zuverlässigen Schutz auch für diese Flüssigkeiten. Daraus ergibt sich ein weites Anwendungsfeld für dieses Material.

Allgemein wird in diesem Zusammenhang von Folie gesprochen, wobei der Begriff Folie mit dem Begriff Dichtungsbahn gleichzusetzen ist. In diesem Zusammenhang wird als Folie ein flächiger Körper beschrieben, der eine Dicke bis zu 0,8 mm aufweist. Die Dichtungsbahn hat eine Dicke von 1,0 mm bis 2,0 mm oder ist sogar noch dicker. Unabhängig von der Stärke des verwendeten Materials sollen die Begriffe Folie und Dichtungsbahn als gleichwertig angesehen werden.

Die Dichtungsbahn, bzw. die PVC-Folie ist rückseitig mit textilem Material beschichtet, so daß Verunreinigungen und Rauhigkeiten die Folie nicht verletzen. Trotz dieser Kaschierung besteht allerdings die Gefahr, daß bei einem direkten Einwirken der Kugellagerrollen auf die Folie diese verletzt wird und die Abdichtung nicht mehr vollständig gegeben ist.

Die Verwendung und der Einsatz von Folien oder Dichtungsbahnen aus Polyvinylchlorid ist hierbei nicht nur auf den Einsatz des vorbeschriebenen Systems beschränkt, sondern kann sehr wohl auch unabhängig eingesetzt werden, um die erfindungsgemäße Aufgabe zu lösen.

Abschließend umfaßt die Erfindung auch die Verwendung eines Preßluftkissens zum Anheben eines Tankes in einem Tankraum. Ein Preßluftkissen zum Anheben des Tankes in einem Tankraum bietet den Vorteil, daß das Kissen selber eine sehr große Druckfläche zur Verfügung stellt und daher die auftretenden Drücke und somit auch die Drücke auf dem Boden, insbesondere auf die Folie, verhältnismäßig gering bleiben. Dabei ist das Preßluftkissen selber aus flexiblem Material aufgebaut, was naturgemäß geringere Verletzungsgefahren für das Folienmaterial birgt. Dabei ist die Verwendung eines Preßluftkissens ein kostengünstiges und auch leicht zu installierendes und daher effektiv einsetzbares Hilfsmittel zum Anheben des Tankes, welcher ein beachtliches Gewicht aufweisen kann. Dabei ist das Preßluftkissen auch in der Lage, in den Spalt unterhalb des Tankes, der nur wenige Zentimeter beträgt, installiert zu werden und den Tank anzuheben.

In der Zeichnung ist ein erfindungsgemäßes Ausführungsbeispiel eines Systems schematisch dargestellt.

Es zeigen:
- Fig. 1: eine Draufsicht auf einen Tankraum gemäß der Erfindung
- Fig. 2: eine Seitenansicht eines Tankraumes
- Fig. 3: eine Seitenansicht eines Transportrollenbrettes gemäß der Erfindung
- Fig. 4: eine Draufsicht auf ein Transportrollenbrett
- Fig. 5: eine Seitenansicht einer Auflageplatte und
- Fig. 6: eine Draufsicht auf eine Auflageplatte gemäß der Erfindung.

Ein System gemäß der Erfindung besteht aus der Folie 2, bevorzugt eine PVC-Folie, der Hebevorrichtung 3, dem Transportrollenbrett 5 und der Auflageplatte 6.

Die Folie 2, bzw. die Dichtungsbahn kann aber auch aus anderem Material bestehen. Entscheidend für dieses Material ist, daß das Folienmaterial hinreichend resistent gegen Heizöl ist, das heißt, aufgrund des Heizöles, welches auslaufen kann, nicht zersetzt wird. Da die Erfindung nicht auf die Anwendung in Tankräumen allein begrenzt ist, sondern zum Beispiel auch für eine Abdichtung von Räumen mit Chemikalien geeignet ist, muß natürlich die Folienzusammensetzung entsprechend resistent gegen die gelagerten Chemikalien sein, um eine sichere Abdichtung zu erreichen. Des weiteren besitzt die Folie eine ausreichende Resistenz gegen UV-Strahlen, um entsprechend witterungsbeständig zu sein.

Um eine optimale Abdichtung im Tankraum 1 für Boden 10 und Wand 11 zu erreichen, werden einzelne Folienstücke 20, 21 bereits vor dem Verlegen konfektioniert. Entsprechend muß dazu der Tankraum 1 ausgemessen werden. Um im Tankraum 1 arbeiten zu können, ist es notwendig, den Tank 4, soweit es im beengten Tankraum 1 möglich ist, zu verschieben. Im Tankraum 1 ist sowohl der Raum 12 zwischen Tank 4 und Wand 11, wie auch der Raum 13 zwischen Boden 10 und Tank 4 und der Raum 14 zwischen Tank 4 und Decke 15, beengt. Es handelt sich jeweils nur um wenige Zentimeter.

Um den Tank 4 nun bewegen zu können, muß dieser von seinen Zu- und Ableitungen 41, 42 getrennt werden, wobei es günstig ist, wenn der Tank 4 zuvor entleert wird, um das Gewicht zu reduzieren. Nach dem Trennen der Zu- und Ableitungen 41, 42 steht der Tank nunmehr mit seinen Tankfüßen auf dem Boden 10 des Tankraumes 1 auf.

Im nächsten Schritt wird nun eine Hebevorrichtung 3, beispielsweise ein Preßluftkissen 30, in der Nähe eines Tankfußpaares 40 unter den Tank 4 geschoben. Nach dem Aufpumpen des Preßluftkissens 30 heben sich ein paar Tankfüße 40 vom Boden 10 ab und es kann im nächsten Schritt das Transportrollenbrett 5 untergeschoben werden.

Da der Tank 4 nur wenige Zentimeter nach oben bewegt werden kann, weist das Transportrollenbrett 5 nur eine geringe Dicke auf.

Das Transportrollenbrett 5 weist im wesentlichen eine Quadratform auf und besitzt einen seitlichen Handgriff 52, der das Hantieren erleichtert. Die Oberfläche 53 ist im wesentlichen plan gestaltet, so daß die Tankfüße 40 darauf ruhen können. An seiner Unterseite 51 weist das Transportrollenbrett 5 vorzugsweise vier Kugelrollen 50 auf. Kugelrollenlager sind besonders leichtgängig und es müssen im Vergleich zu Lauf rändern mit Drehachse geringe Kräfte aufgewendet werden, um den Tank zu bewegen. Zudem lassen sie sich beliebig verschieben. Das ist insbesondere deshalb vorteilhaft, weil der Tank auch in entleertem Zustand ein hohes Gewicht besitzt.

Um dem hohen Gewicht weiter Rechnung zu tragen, ist das Transportrollenbrett bevorzugt aus Metall gefertigt und verläuft mit seinen Kugelrollen 50 auf der Auflageplatte 6.

Die Auflageplatte 6 ihrerseits wird ebenfalls in einem weiteren Schritt unter das Transportrollenbrett 5 geschoben, wobei auch hier das Hantieren durch einen seitlich angeordneten Handgriff 62 erleichtert wird. Die Auflagefläche 60 der Auflageplatte 6 ist im wesentlichen rechteckig gestaltet und in ihrer Abmessung größer als das Transportrollenbrett 5. Die Größe der Auflagefläche 60 wird so bemessen, daß eine optimale Beweglichkeit des Tankes 4 im Tankraum 1 möglich ist. Um ein Herabgleiten der Kugelrollen 50 des Transportrollenbrettes 5 von der Auflageplatte 6 zu verhindern, ist der Rand 61 mit einer Umbördelung ausgestattet. Geraten die Kugelrollen 50 in die Nähe des Randes 61, so werden sie durch die Umbördelung 63 gebremst. Die Umbördelung wirkt somit als Bande.

Die Auflageplatte 6 ist vorzugsweise aus Metall und bewirkt eine größere Auflagefläche der Kugelrollen 50. Dadurch wird die PVC-Folie 2 im Bereich der Tankfüße vor Verletzung geschützt.

Ein zusätzlicher Schutz vor Verletzungen der PVC-Folie 2 besteht durch eine textile Kaschierung an der Unterseite der Folie 2, die Unebenheiten des Tankraumbodens 10, kleine Steine, Schmutzteile und dergleichen ausgleicht.

Die Auflageplatte 6 hat den weiteren Vorteil, daß auch die Kugelrollenlager 50 vor Verunreinigungen geschützt werden und so ihre Lebensdauer erhöht wird.

Die Höhe des Transportrollenbrettes 5 ebenso wie die der Auflageplatte 6 ist so gering gehalten, daß sie auch bei engen Tankraumabmessungen unter die Tankfüße 40 geschoben werden kann.

Vorzugsweise weist jeder Tankfuß 40 ein Transportrollenbrett 5 mit einer Auflageplatte 6 auf.

Aufgrund der Tatsache, daß der Tank durch die Erfindung verschiebbar im Tankraum wird, erreicht man eine erhebliche Rationalisierung bei der Renovierung des Tankraumes. Es ist möglich, mit nur einem Preßluftkissen den Tank anzuheben und mit Hilfe des Transportrollenbrettes (5) vorzumanipulieren, so daß ein Befestigen der Abdichtung auch im engen Raum möglich ist. Dadurch wird eine Teil- oder Volldemontage des Tanks vermieden, was zu entsprechenden Vorteilen bei der Arbeit führt.

Die Befestigung der Abdichtung an der Wand erfolgt zum Beispiel mit herkömmlichen Schrauben und Dübeln. Es ist aber auch möglich, Spezialschrauben zu verwenden, die sich ihr Gewinde selber in die Wand schneiden und so eine Beschleunigung der Montage ergeben. Allgemein sind jede Art von Befestigungsmittel einsetzbar.

Die jetzt mit der Anmeldung und später eingereichten Ansprüche sind Versuche zur Formulierung ohne Präjudiz für die Erzielung weitergehenden Schutzes.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik beansprucht werden.

## Patentansprüche

1. System für das Anbringen der Abdichtung an Flächen und/oder Räumen mit Tanks oder dergleichen mit gefährlichem Inhalt, insbesondere Heizöltanks, wobei der Tank auf Standfüßen oder dergleichen gelagert ist, **gekennzeichnet durch** eine die Fläche und/oder den Raum (1) auskleidende Folie (2), eine Hebevorrichtung (3) für den Tank (4), ein Transportrollenbrett (5) für die Tankfüße (40) und eine Auflageplatte (6) für das Transportrollenbrett(5), die auf dem Boden oder auf der Folie aufliegt.

2. System nach Anspruch 1, **dadurch gekennzeichnet, daß** das Transportrollenbrett (5) für die Tankfüße (40) mehrere, vorzugsweise vier Kugelrollen (50), an seiner Unterseite (51) aufweist.

3. System nach einem oder beiden der vorhergehenden Ansprüche, **dadurch gekennzeichnet, daß** je ein Transportrollenbrett (5) für einen Tankfuß (40) vorgesehen ist.

4. System nach einem oder mehreren der vorhergehenden Ansprüche, **dadurch gekennzeichnet, daß** die Auflageplatte (6) für das Transportrollenbrett (5) vorzugsweise aus Metall gefertigt ist.

5. System nach einem oder mehreren der vorhergehenden Ansprüche, **dadurch gekennzeichnet**, daß die Auflageplatte (6) im wesentlichen rechteckig ist und/oder der Rand (61) der Auflageplatte (6) an allen Seiten umgebördelt ist.

6. System nach einem oder mehreren der vorhergehenden Ansprüche, **dadurch gekennzeichnet, daß** die Auflageplatte (6) in ihrer Auflagefläche (60) etwas größer als das Transportrollenbrett (5) ist.

7. System nach einem oder mehreren der vorhergehenden Ansprüche, **dadurch gekennzeichnet, daß** für jedes Transportrollenbrett (5) eine Auflageplatte (6) vorgesehen ist.

8. System nach einem oder mehreren der vorhergehenden Ansprüche, **dadurch gekennzeichnet, daß** die Folie als eine Polyvinylchlorid (PVC)-Folie ausgestaltet ist.

9. System nach einem oder mehreren der vorhergehenden Ansprüche, **dadurch gekennzeichnet, daß** die Folie rückseitig mit einem Vlies kaschiert ist.

10. Verfahren zum Abdichten von Flächen und/oder Räumen mit Tanks, insbesondere mit Hilfe eines Systems nach einem oder mehreren der vorhergehenden Ansprüche, **gekennzeichnet durch** die Abfolge folgender Schritte:
a) Anheben des Tanks mindestens an einem Tankfuß.
b) Ausbreiten der Folie unter dem angehobenen Tankfuß.
c) Abstellen des Tanks auf dem Transportrollenbrett.

11. Verfahren nach Anspruch 11, **dadurch gekennzeichnet, daß** die vorkonfektionierten Folienstücke (20, 21) im Tankraum (1) am Boden und/oder an der Wand verlegt und verschweißt werden.

12. Verfahren nach einem oder beiden der Ansprüche 11 und 12, **dadurch gekennzeichnet, daß** der Tank (4) mit Hilfe eines Preßluftkissens (30) angehoben wird.

13. Verfahren nach einem oder beiden der Ansprüche 11 bis 13, **dadurch gekennzeichnet, daß** die Transportrollenbretter (5), auf denen der Tank (4) ruht, sich auf den untergelegten Auflageplatten (6) bewegen und der Tank auf den Transportrollenbretter im Tankraum verschiebbar ist.

14. Verwendung eines Transportrollenbrettes zum Verschieben eines Tanks, insbesondere zur Montage einer Abdichtung in einem auch engen Raum.

15. Folie zum Abdichten oder Auskleiden eines Raums oder einer Fläche mit Tanks oder dergleichen, wobei die Folie mindestens teilweise aus Polyvinylchlorid besteht

16. Folie nach Anspruch 15, **dadurch gekennzeichnet, daß** die Folie rückseitig mit einem Vlies kaschiert ist.

17. Verwendung eines Preßluftkissens zum Anheben eines Tankes in einem Tankraum.
